# FASCICULE DE BREVET EUROPEEN

(11) **EP 0 253 033 B1**
(45) Date de publication et mention de la délivrance du brevet: **29.01.1992**
(21) Numéro de dépôt: 86401571.4
(22) Date de dépôt: 15.07.1986
(51) Int. Cl.: G09F 11/29, G09F 11/295

(54) **Afficheur à bande**
Bandanzeigegerät
Display of the curtain type

(43) Date de publication de la demande: 20.01.1988
(73) Titulaire: WORLD ACRILUX S.A., F-94200 Ivry sur Seine (FR)
(72) Inventeur: Grehan, Fabrice, F-77000 Champs sur Marne (FR)
(74) Mandataire: Bourgognon, Jean-Marie

(56) Documents cités:
- FR-A- 334 671
- FR-A- 688 696
- GB-A- 2 114 355
- US-A- 3 803 582
- US-A- 4 110 925

## Description

La présente invention concerne un afficheur à bande comprenant une bande portant une série d'informations visuelles et tendue entre deux rouleaux sur lesquels elle s'enroule et entrainés de manière synchrone, et un dispositif d'affichage comportant plusieurs afficheurs à bandes, notamment pour l'affichage automatique de prix pétroliers.

On connait des afficheurs ne portant qu'une seule information visuelle portée par une plaque fixée amovible dans un boîtier dans lequel sont disposés des moyens d'éclairage. Avec un tel afficheur le changement d'information doit être effectué manuellement.

On connait également des afficheurs comportant une série de diodes électroluminescentes permettant un certain nombre de combinaisons correspondant à autant d'informations visuelles. Ces afficheurs ont un coût élevé.

On connait enfin des afficheurs à bande comprenant une bande enroulée sur deux rouleaux entrainés par un dispositif à double embrayage coopérant soit avec l'un soit avec l'autre des rouleaux. Un tel afficheur nécessite la présence de pièces en mouvement et donc un encombrement et un coût importants. De plus la tension de la bande n'est pas assurée quelle que soit la position de la bande.

Au FR-A-334671, on décrit un afficheur à bande du type défini au préambule de la première revendication dans lequel on ne peut pas régler la tension de la bande par celle du ressort alors que la bande est en position. En outre, pour le montage, il faut avoir accès au deux côtés de l'afficheur.

L'invention pallie ces inconvénients par un afficheur tel que défini à la première revendication. Les sous-revendications 2 à 5, définissent des perfectionnements.

Avantageusement la bande porte des indications correspondant chacune à une information visuelle portée par la bande est destinées au contrôle de position de la bande.

Avantageusement la bande porte autant de repères que d'indications et destinés, par comparaison de l'indication correspondant à l'image à afficher avec l'indication correspondant à l'image affichée et par comptage des repères, au positionnement de la bande.

L'invention a également pour objet un dispositif d'affichage caractérisé en ce qu'il comporte une série d'afficheurs à bande selon l'invention, disposés dans un boîtier commun.

L'invention sera mieux comprise à l'aide de la description qui va suivre, donnée uniquement à titre d'exemple et faite en se référant aux dessins annexés sur lesquels :
- la Figure 1 est une vue de face partiellement en coupe d un afficheur à bande selon l'invention;
- la Figure 2 est une vue de côté de l'afficheur de la Figure 1 montrant en détail le mécanisme d'entraînement de la bande;
- la Figure 3 est une vue en coupe de l'afficheur suivant la ligne III-III de la Figure 1;
- la Figure 4 est une courbe représentant la compensation de la tension en fonction des variations des diamètres d'enroulement pour un afficheur particulier;
- la Figure 5 est un synoptique du dispositif de commande de l'afficheur selon l'invention.

La Figure 1 représente un afficheur à bande comportant un châssis composé d'une première et deuxième plaques latérales 2 reliées entre elles par deux plaques arrières 3a de fixation de l'afficheur sur un support ou dans un boîtier (non représenté) et une plaque avant 3b (partiellement représentée).

Un premier arbre 4, sur lequel est câlé un premier rouleau 5, est monté à rotation, à une de ses extrémités, dans un palier 6 monté sur la première plaque latérale 2 et, au voisinage de son extrémité opposée, dans un autre palier 7 monté sur la deuxième plaque latérale. Le premier rouleau 5 est disposé au voisinage de l'extrémité supérieure du châssis, l'arbre 4 faisant saillie vers l'extérieur de la deuxième plaque latérale.

Un deuxième arbre 8, sur lequel est câlé un deuxième rouleau 9, est monté à rotation dans deux paliers 10, 11 de la même manière que le premier arbre 4 et fait saillie vers l'extérieur de la deuxième plaque latérale.

Le deuxième rouleau 9 est disposé au voisinage de l'extrémité inférieure du châssis, les deux arbres 4, 8 étant parallèles.

Une bande 12, portant une série d'informations visuelles (non representées) sur toute sa longueur L, est tendue entre les deux rouleaux 5, 9 sur lesquels elle s'enroule de manière que la partie de bande située entre les deux rouleaux soit située vers l'avant du châssis. Comme on peut mieux le voir sur la Figure 3, la bande est tendue au voisinage des bords avants des plaques latérales 2 au moyen de deux galets de positionnement 13 montés fous sur des arbres 14 fixés sur le châssis au-dessus du premier rouleau et au-dessous du deuxième rouleau respectivement.

Avantageusement, des moyens d'éclairage (non representés) sont disposés à l'intérieur du châssis 1 derrière la bande 12, les sections de bande portant les informations étant transparentes, translucides ou fluorescentes dans le but d'un fonctionnement de nuit.

Comme on peut le voir sur la Figure 1, la bande porte des repères 15 dont le comptage par un des moyens de détection 16, destinés à être reliés à un circuit de traitement de données (non représenté) et portés par un rebord en équerre de la plaque 3b, lors du déplacement de la bande, permet le positionnement de la bande pour une information visuelle particulière à afficher. La bande porte également des indications 17 destinées au contrôle d'état de la bande et à son positionnement et détectées par les autres moyens de détection 16.

Dans ce mode de réalisation particulier, ces moyens de détection 16 peuvent être constitués par des cellules à infra-rouge disposés au-dessus du premier rouleau, les repères et indications étant situés sur la bande au-dessus de chaque information visuelle.

Le fonctionnement du dispositif de commande de l'afficheur sera décrit plus en détail en référence à la Figure 5.

Comme représenté sur les Figures 1 et 2, un mécanisme d'entrainement 18 des rouleaux comprend un moteur électrique 19 fixé à l'intérieur du châssis sur la deuxième plaque latérale 2.

L'axe de rotation du moteur est parallèle aux arbres des rouleaux 5 et 9 et fait saillie vers l'extérieur de cette plaque latérale. Une roue dentée d'entrainement 20 est calée sur la partie de l'arbre en saillie et coopère avec une courroie crantée 21. Cette courroie crantée coopère également avec une première poulie dentée 22 calée sur l'arbre 4 du premier rouleau, une deuxième poulie dentée 23 montée folle sur l'arbre 8 du deuxième rouleau et deux galets de renvoi 24 montés à rotation sur cette plaque latérale et situés de part et d'autre de la première poulie dentée de manière à maintenir une prise suffisante de la courroie sur cette poulie.

La deuxième poulie 23 est reliée à l'arbre 8 par l'intermédiaire, d'un ressort spiral 25 logé dans un logement 26 ménagé dans la poulie. Le ressort spiral 25 est fixé par une de ses extrémités à la paroi périphérique 27 du logement 26 et par son autre extrémité dans une encoche 28 de l'arbre 8.

Ce ressort spiral 25 est destiné à la compensation de la tension de la bande 12 en fonction de la variation des diamètres des rouleaux entrainés de manière synchrone, résultant de l'enroulement de la bande.

La Figure 4 représente une courbe de variation de la longueur de bande à compenser (ou de la résistance opposée par le ressort spiral qui y est proportionnelle) en fonction de la position de la bande ou de l'écart des diamètres d'enroulement des deux rouleaux, ces rouleaux ayant le même diamètre à vide.

Comme on peut le voir sur la Figure 4, la courbe décrit une parabole et passe par un minimum lorsque l'on affiche le milieu de la bande, les deux rouleaux ayant alors le même diamètre d'enroulement. La longueur de bande à compenser augmente de part et d'autre de ce point milieu en raison de la variation de l'écart entre les diamètres des rouleaux comme indiqué sur la Figure 4 au-dessous de la position de la bande représentée à titre d'exemple par des chiffres de zéro à neuf symbolisant des informations visuelles espacées régulièrement sur la bande.

Pour réaliser cette courbe, on a pris à titre d'exemple une bande de 6 m avec un pas des informations d'environ 50 cm. Le diamètre de chaque rouleau varie de 41 mm à 46 mm et inversement à celui de l'autre rouleau.

Le ressort spiral a une tension minimale de réserve au point milieu. Lorsque l'on passe de chaque information à la suivante, le nombre de tours du rouleau 5 passe progressivement de 2, 8 (information 0) à 3,2 (information 9); dans le même temps , celui du rouleau 9 passe de 3, 2 à 2, 8, la compensation entre les deux rouleaux étant assurée par l'action du ressort spiral qui maintient en plus une tension sensiblement constante de la bande 12.

La Figure 5 représente un synoptique d'un dispositif de commande d'un afficheur à bande selon l'invention pouvant être réglé à partir de roues codeuses 30 destinées à être placées à distance de l'afficheur.

Les roues codeuses 30 sont reliées à un circuit de lecture et de validation 31 lui-même connecté à un circuit de traitement de données 32 classiques, par exemple un automate programmable. Les moyens de détection 16, par exemple des cellules à infra-rouge, qui détectent, lors de leur passage, les repères 15 ou plots et les indications 17 de la position de la bande, sont également connectés au circuit 32 du traitement de données. Les repères et indications sont situés au-dessus de chaque information de sorte qu'ils se trouvent en regard des moyens de détection lorsque l'image correspondante est affichée.

Une sortie du circuit 32 est reliée au moteur électrique 19 par l'intermédiaire d'une interface d'adaptation (non representée). Lorsque le circuit de lecture et de validation est commandé, il envoie au circuit de traitement de données la valeur X des roues codeuses correspondant à l'information à afficher. Le circuit 32 reçoit ensuite des moyens de détection, la valeur Y correspondant à l'information affichée et donnée par les indications 17, par exemple en code BCD.

Le circuit 32 effectue la comparaison des deux valeurs et commande le moteur pour faire avancer la bande de X-Y informations, par comptage des repères par l'intermédiaire des moyens de détection, ou la faire reculer selon le signe de X-Y. Le circuit 32 peut effectuer ensuite une seconde comparaison de vérification. Avec de tels afficheurs de coût réduit et d'encombrement faible, on peut réaliser un panneau d'affichage comportant une série d'afficheurs et commander l'affichage à distance. Une application particulière de ces afficheurs est l'affichage des prix pétroliers dont la commande peut être effectuée en parallèle avec celle de l'affichage du prix à la pompe.

## Revendications

1. Afficheur à bande (12) comprenant une bande portant une série d'informations visuelles et tendue entre deux rouleaux (5, 9) sur lesquels elle s'enroule, les rouleaux étant montés parallèles à rotation dans un châssis (1) et espacés d'au moins la longueur de bande occupée par une information visuelle, et un mécanisme d'entraînement comprenant une courroie crantée ou chaîne (21) entraînée par moteur (19) et coopérant avec une première poulie dentée (22) calée en rotation sur le premier rouleau (5) et une seconde poulie dentée (23) montée sur le second rouleau (9), et un ressort spiral (25) de compensation de la tension de la bande en fonction de la variation du diamètre du rouleau résultant de l'enroulement de la bande, caractérisé en ce que la seconde poulie (23) est reliée à l'arbre (8) du second rouleau (9) par l'intermédiaire du ressort spiral (25) et il est prévu un logement (26) ménagé dans la deuxième poulie (23), le ressort spiral (25) étant fixé d'une part à l'arbre (8) du second rouleau (9) et d'autre part à la surface périphérique du logement (26).

2. Afficheur suivant la revendication 1, caractérisé en ce que le ressort spiral (25) n'est prévu que sur le second rouleau (9) et il est prévu sur la bande des indications (17) destinées au contrôle de position de la bande par l'intermédiaire de moyens de détection (16).

3. Afficheur suivant l'une des revendications précédentes, caractérisé en ce que la seconde poulie est disposée à l'extérieur du châssis.

4. Afficheur suivant l'une des revendications précédentes, caractérisé en ce que le mécanisme d'entraînement (18) est placé sur une des plaques latérales (2) du châssis à l'extérieur de celui-ci et en ce que des moyens d'éclairage sont disposés à l'intérieur du châssis en regard de la face de la bande ne portant pas les informations visuelles.

5. Dispositif d'affichage, caractérisé en ce qu'il comporte une série d'afficheurs à bande selon l'une quelconque des revendications précédentes disposés dans un boîtier commun.

## Claims

1. Tape display device (12) comprising a tape which carries a succession of visual information and is stretched between two rollers (5, 9) on which this tape is wound, the rollers being mounted parallel, for rotation,on a framework (1) and separated by, at least, the length of tape which occupies an item of visual information, and a drive mechanism comprising a synchronous belt or chain (21) driven by a motor (19) and co-operating with a first toothed pulley (22) locked in rotation with the first roller (5), and a second toothed pulley (23),mounted on the second roller (9), and a spiral spring (25) for compensating the tension of the tape in dependence upon the variation in the diameter of the roller resulting from winding the tape, **characterised in that** the second pulley (23) is connected to the shaft (8) of the second roller (9) by means of the spiral spring (25), and a housing (26) is provided in the second pulley (23), the spiral spring (25) being attached on the one hand to the shaft (8) of the second roller (9) and on the other hand to the peripheral surface of the housing (26).

2. Display device according to claim 1, **characterised in that** the spiral spring (25) is provided only on the second roller (9) and there are provided indications (17), on the tape, for controlling the position of the tape by detection means (16).

3. Display device according to any one of the preceding claims, **characterised in that** the second pulley is arranged outside the framework.

4. Display device according to any one of the preceding claims, **characterised in that** the drive mechanism (18) is located on one of the lateral plates (2) of the framework on the outside thereof, and in that lighting means are arranged inside the framework facing the surface of the tape which does not carry the visual information.

5. Display arrangement, **characterised in that** it comprises a series of tape display devices,according to any one of the preceding claims, arranged in a common casing.

## Patentansprüche

1. Band-Anzeigegerät, mit einem Band (12), auf welchem eine Folge von visuell wahrnehmbaren Informationen angeordnet ist und welche zwischen zwei Rollen (5, 9) gespannt ist, auf welchen es aufgewickelt wird, wobei die Rollen parallel zueinander drehbar in einem Rahmen (1) angeordnet sind und um wenigstens die Länge eines Bandabschnittes getrennt sind, der durch eine der visuell wahrnehmbaren Informationen in Anspruch genommen wird, und mit einer Antriebseinrichtung, zu welcher gehören: ein durch einen Motor (19) angetriebener Zahnriemen (21) oder eine durch einen Motor (19) angetriebene Kette, der bzw. die mit einem ersten mit Zähnen versehenen und auf der ersten Rolle (5) drehfest angebrachten Umlenkrad (22) sowie mit einem zweiten mit Zähnen versehenen auf der zweiten Rolle (9) angebrachten Umlenkrad (23) zusammenarbeitet, und eine Spiralfeder (25), welche die Bandspannung in Abhängigkeit von der Änderung des Rollendurchmessers, der sich aus dem Aufwickeln des Bandes ergibt, kompensiert, dadurch gekennzeichnet, daß das zweite Umlenkrad (23) mit der Welle (8) der zweiten Rolle (9) über die Spiralfeder (25) verbunden ist und daß in dem zweiten Umlenkrad (23) eine Aufnahme (26) ausgebildet ist, wobei die Spiralfeder (25) einerseits an der Welle (8) der zweiten Rolle (9) und andererseits an der Umfangsfläche der Aufnahme (26) festgelegt ist.

2. Anzeigegerät nach Anspruch 1, dadurch gekennzeichnet, daß die Spiralfeder (25) nur auf der zweiten Rolle (9) angeordnet ist und daß auf dem Band Markierungen (17) vorgesehen sind, die zur Steuerung der Positionierung des Bandes unter Verwendung von Detektionsmitteln (16) dienen.

3. Anzeigegerät nach einem der vorhergehenden Ansprüche, dadurch gekennzeichnet, daß das zweite Umlenkrad außerhalb des Rahmens angeordnet ist.

4. Anzeigegerät nach einem der vorhergehenden Ansprüche, dadurch gekennzeichnet, daß die Antriebseintichtung (18) auf einer der seitlichen Platten (2) des Rahmens auf der Außenseite des letzteren angeordnet ist und daß Beleuchtungsmittel im Inneren des Rahmens gegenüber derjenigen Fläche des Bandes angeordnet sind, welche keine visuell wahrnehmbaren Informationen trägt.

5. Anzeigevorrichtung, dadurch gekennzeichnet, daß sie eine Reihe von Band-Anzeigegeräten nach einem der vorhergehenden Ansprüche aufweist, die in einem gemeinsamen Gehäuse untergebracht sind.
